# FASCICULE DE BREVET EUROPEEN

(11) **EP 3 449 756 B1**
(45) Date de publication et mention de la délivrance du brevet: **13.05.2020**
(21) Numéro de dépôt: 17188055.2
(22) Date de dépôt: 28.08.2017
(51) Int. Cl.: A44C 5/14, G04B 37/14

(54) **PIÈCE D'HORLOGERIE OU DE BIJOUTERIE AVEC BRACELET AMOVIBLE**
UHR ODER SCHMUCKSTÜCK MIT ABNEHMBAREM ARMBAND
WATCH OR JEWELLERY PIECE WITH REMOVABLE BRACELET

(43) Date de publication de la demande: 06.03.2019
(73) Titulaire: The Swatch Group Research and Development Ltd, 2074 Marin (CH)
(72) Inventeur: Nicolas, Cédric, 2000 Neuchâtel (CH); François, Nicolas, 2000 Neuchâtel (CH)
(74) Mandataire: ICB SA

(56) Documents cités:
- US-A- 1 653 058
- US-A- 3 036 353
- US-A1- 2016 262 504

## Description

### Domaine de l'invention

L'invention concerne une pièce d'horlogerie ou de bijouterie comportant au moins une barrette, et comportant un bracelet amovible comportant au moins un brin agencé pour être assemblé avec une barrette de montre ou de bijou, la barrette étant inscrite dans une enveloppe géométrique de profil donné et de dimensions données, le bracelet comportant, à l'extrémité dudit au moins un brin, une chambre de profil et de dimensions complémentaires à ce profil donné et à ces dimensions données et agencée pour le logement d'une barrette, ladite chambre comportant une ouverture latérale sur un premier côté dudit brin pour l'introduction ou l'extraction de ladite barrette, ledit brin comportant un linguet mobile selon une direction longitudinale dudit brin à l'encontre d'un moyen de rappel élastique et comportant encore un poussoir de commande dudit linguet, ledit poussoir étant mobile selon une direction transversale sensiblement perpendiculaire à ladite direction longitudinale et selon l'épaisseur dudit brin, et comportant un premier agencé pour coopérer avec un second profil que comporte ledit linguet pour la transformation d'un mouvement transversal dudit poussoir en un mouvement longitudinal dudit linguet, et ledit bracelet comportant un moyen d'obturation agencé sur ledit premier côté pour retenir ledit poussoir dans l'épaisseur dudit brin.

L'invention concerne le domaine de l'horlogerie ou de la bijouterie.

### Arrière-plan de l'invention

Le bracelet de montre ou de bijou est un accessoire important, qui doit assurer à la fois un port confortable pour l'utilisateur, et la sécurité de maintien de la montre ou du bijou, dans toutes circonstances et notamment en usage professionnel ou sportif, au cours duquel l'objet peut être soumis à de fortes accélérations.

Le bracelet participe de façon importante à l'esthétique de la montre ou du bijou, lui imprime une physionomie propre, et permet de mettre en évidence le style de l'utilisateur ou des vêtements qu'il porte, ce qui explique l'intérêt des bracelets amovibles, conçus pour une personnalisation de l'objet, et qui sont censés être échangés par l'utilisateur lui-même.

Toutefois il est rare de trouver des bracelets combinant correctement une esthétique parfaite, un maintien irréprochable, une grande robustesse, et une facilité d'échange par l'utilisateur, notamment sans nécessiter d'outil spécifique.

Le document US1653058A au nom de NELSON décrit une pièce d'horlogerie ou de bijouterie en accord avec le préambule de la revendication 1, la pièce comprenant entre autre un crochet d'extrémité de bracelet, avec un linguet de fermeture manoeuvrable par le côté.

Le document US3036353A au nom de MINUTOLI décrit un mécanisme d'accrochage d'extrémité de bracelet, analogue à un mécanisme de fermoir avec poussoirs à ressort.

### Résumé de l'invention

L'invention se propose de définir un bracelet pourvu d'un système de fixation remplissant tous ces impératifs, conçu pour le cas le plus courant d'une montre ou bijou comportant une barrette d'accrochage, et de façon à éviter le démontage de cette barrette, si toutefois cela est possible, puisque, notamment sur les bijoux cette barrette est généralement indémontable du corps du bijou.

A cet effet, l'invention concerne une pièce d'horlogerie ou de bijouterie comportant au moins une barrette, et comportant un bracelet, selon la revendication 1.

### Description sommaire des dessins

D'autres caractéristiques et avantages de l'invention apparaîtront à la lecture de la description détaillée qui va suivre, en référence aux dessins annexés, où :
- la figure 1 représente, de façon schématisée, et en perspective, une extrémité de bracelet selon l'invention, notamment réalisée sous forme d'un insert facile à adapter à un brin de bracelet existant, comportant une chambre agencée pour enfermer une barrette, cette chambre comporte une ouverture obturable par un linguet dont la course est commandée par un poussoir à ressort, cet insert est représenté dans une position d'ouverture autorisant l'échange du bracelet ;
- la figure 2 représente, de façon schématisée, et en vue de dessus l'ensemble formé par l'insert de la figure 1, en coopération avec une barrette qui dépasse de chaque côté ;
- la figure 3 est une vue de côté de l'ensemble de la figure 2, dans une position d'ouverture autorisant l'échange du bracelet ;
- la figure 4 est une vue en coupe du même ensemble, dans la même position, selon la section AA de la figure 2, montrant le poussoir comprimant un ressort de rappel et dégageant le linguet de l'ouverture de la chambre;
- la figure 5 est une vue en coupe du même ensemble, dans la même position, selon la section BB de la figure 2, montrant le guidage du poussoir dans sa course;
- la figure 6 représente, de façon schématisée, le même insert seul en perspective éclatée vue de dessus ;
- la figure 7 représente, de façon schématisée, le même insert seul en perspective éclatée vue de dessous ;
- les figures 8 à 14 sont le pendant des figures 1 à 7, dans une position de fermeture où la barrette ne peut franchir le linguet sans action volontaire de l'utilisateur, et où le ressort de rappel est dans son extension maximale ;
- les figures 15 et 16 illustrent, chacune, un profil particulier de barrette, et de logement correspondant de la chambre de l'insert, pour la différenciation d'un brin supérieur et d'un brin inférieur d'un même bracelet ;
- les figures 17 à 22 illustrent, en vue en coupe similaires à la figure 4, des exécutions comportant une lèvre surmoulée, représentée en hachure quadrillée, immobilisant dans l'insert tout ou partie de ses composants : le linguet sur la figure 17, le linguet et le ressort de rappel sur la figure 18, le linguet et le poussoir et le ressort de rappel sur les figures 19 et 21, le linguet et le poussoir sur la figure 20, le poussoir et le ressort de rappel sur la figure 22 ;
- les figures 23 et 24 représentent respectivement une montre et un bijou comportant chacun un bracelet ainsi équipé.

### Description détaillée des modes de réalisation préférés

L'invention concerne une pièce d'horlogerie ou de bijouterie, notamment une montre 1000 ou un bijou 2000, comportant une barrette d'accrochage 101, 102, et comportant un bracelet 100, pourvu d'un système de fixation pour être intégré à une telle montre 1000 ou à un tel bijou 2000, et conçu de façon à ce que cette barrette puisse rester en place sur la montre 1000 ou le bijou 2000 lors de l'échange de son bracelet.

Ce bracelet 100 amovible d'horlogerie ou de bijouterie comporte au moins un brin 1 agencé pour être assemblé avec une barrette de montre ou de bijou.

Cette barrette 101, 102, est inscrite dans une enveloppe géométrique de profil donné et de dimensions données.

Le bracelet 100 comporte, à l'extrémité d'un brin 1, une chambre 2 de profil et de dimensions complémentaires à ce profil donné et à ces dimensions données, et qui est agencée pour le logement et l'enfermement d'une barrette 101, 102.

On comprend que le bracelet 100 peut être un bracelet polyvalent, apte à être monté sur de nombreuses boîtes de montre du commerce qui ont des barrettes relativement standard, du moins au niveau de leurs diamètres, mais aussi être un bracelet spécifique à une boîte de montre ou de bijou comportant des barrettes de profil spécial, de façon à empêcher le montage de bracelets quelconques susceptibles de dénaturer ou de banaliser l'objet.

Les figures illustrent le cas particulier d'un bracelet 100 comportant un insert 40 en extrémité de brin, qui présente l'avantage de pouvoir être réalisé en série et de diminuer les coûts de stockage. Mais naturellement un bracelet, par exemple en matériau céramique ou métallique, ou autre, peut comporter un brin dont l'extrémité est directement équipée de la façon décrite ci-dessous dans cette application particulière et préférée au cas du bracelet avec insert.

La chambre 2, notamment mais non limitativement réalisée dans la structure de l'insert 40, comporte une ouverture latérale 3 sur un premier côté du brin 1, pour l'introduction ou l'extraction de la barrette. Ce brin 1 comporte un linguet 4 mobile selon une direction longitudinale DL du brin 1, à l'encontre d'un moyen de rappel élastique 5, et comporte encore un poussoir 6 de commande du linguet 4.

Le poussoir 6 est mobile selon une direction transversale DT sensiblement perpendiculaire à la direction longitudinale DL et selon l'épaisseur du brin 1, et comporte un premier profil 7 agencé pour coopérer avec un second profil 8 que comporte le linguet 4, pour la transformation d'un mouvement transversal du poussoir 6 en un mouvement longitudinal du linguet 4, notamment selon une surface plane en pente à la fois par rapport à la direction transversale DT et à la direction longitudinale DL.

Et le bracelet 100 comporte un moyen d'obturation 9, qui est agencé sur le premier côté, pour retenir le poussoir 6 dans l'épaisseur du brin 1 ou de son insert 40.

Plus particulièrement, le moyen d'obturation 9 comporte une lèvre surmoulée 10 en matériau souple, tel qu'élastomère, caoutchouc, silicone, ou similaire, qui est agencée pour enfermer à demeure le poussoir 6 dans l'épaisseur du brin 1 ou de son insert 40.

Plus particulièrement, la lèvre surmoulée 10 est agencée pour enfermer à demeure le moyen de rappel élastique 5 dans l'épaisseur du brin 1 ou de son insert 40, tel que visible sur les figures 18, 19, 20, 22.

Plus particulièrement, la lèvre surmoulée 10 est agencée pour enfermer à demeure le linguet 4 dans l'épaisseur du brin 1 ou de son insert 40, tel que visible sur les figures 17, 18, 19, 20, 21.

Dans une exécution particulière, la lèvre surmoulée 10 est monobloc avec le brin 1, elle peut notamment solidariser le brin et l'insert 40 qu'il comporte.

Une alternative au surmoulage est l'utilisation de la souplesse du matériau constituant le brin, par exemple un cuir, un textile, un élastomère, caoutchouc, silicone, ou similaire, le brin étant réalisé de façon à constituer une poche dans laquelle l'insert est enfermé à demeure.

Dans un cas comme dans l'autre, l'utilisateur peut manipuler le poussoir 6 à travers la peau du brin, par une pression selon la direction transversale DT. Le poussoir 6, noyé dans l'épaisseur du brin, est sans contact avec l'extérieur, et ne peut être manipulé inopinément.

Plus particulièrement, le poussoir 6 comporte des moyens d'arrêt 69 agencés pour coopérer en appui de butée avec le moyen d'obturation 9, tel que visible sur les figures 6, 7, 13 et 14. Le poussoir reste ainsi enfermé dans son logement quelle que soit sa position.

Dans une réalisation avantageuse, permettant notamment à l'utilisateur de ressentir la bonne insertion ou extraction de la barrette, la chambre 2 est séparée de l'ouverture 3 par au moins un cran 30 en relief ménagé dans une paroi souple de la chambre 2 ou porté par une lèvre flexible 24 délimitant un côté de la chambre 2.

Le système de fermeture peut, encore, comporter un détrompeur pour s'assurer que la barrette est bien insérée et enfermée dans sa chambre, et que le système puisse se refermer correctement, par exemple sous la forme d'une lame métallique courbe et souple au fond de la chambre 2, et qui est déformé lorsque la barrette vient en butée, émettant alors un déclic de la bonne position de la barrette dans sa chambre. Cette lame est saillante à travers l'ouverture 3 tant que la barrette n'est pas en fond de logement, et, quand la barrette est en fond de logement, elle déforme la lame qui se rétracte dans la chambre 2 et n'est plus saillante au travers de l'ouverture 3. Celle lame peut être réalisée en matériau à mémoire de forme, ou en métal amorphe.

Plus particulièrement, le linguet 4 forme un tiroir qui est mobile, seulement selon la direction longitudinale DL, dans une chape d'un insert 40 que comporte le bracelet 100.

Plus particulièrement, cette chape de l'insert 40 comporte, s'étendant selon la direction transversale DT, des moyens de guidage transversal 46 agencés pour guider la course de moyens de guidage complémentaire 66 que comporte le poussoir 6, tel que visible sur les figures 3, 6, 7, 13, et 14.

Plus particulièrement, le moyen de rappel élastique 5, notamment constitué par un ressort, un ressort à boudin dans le cas des figures, est enfermé entre une paroi 41 de la chape de l'insert 40 et une face d'appui 42 du linguet 4.

Plus particulièrement, la chambre 2 est ménagée dans l'épaisseur de la chape de l'insert 40.

Et, plus particulièrement, la chape de l'insert 40 comporte au moins une lèvre flexible 24 agencée pour coopérer en appui sur la barrette après son insertion.

La fabrication de l'insert 40 peut être effectuée par moulage, par exemple par moulage de poudre métallique. Le moyen de rappel élastique 5 peut être monobloc avec le corps de l'insert, par exemple sous la forme d'un ressort en zig-zag.

Naturellement des sécurités supplémentaires peuvent encore être ajoutées, telles qu'un verrouillage quart de tour par un loquet noyé (du type fermeture aéronautique « Riveklé » ou similaire) avant de permettre l'accès au poussoir, ce loquet peut comporter le logo du fabricant et nécessiter une orientation angulaire particulière pour son ouverture.

Selon l'invention, pour une distinction entre un brin supérieur et un brin inférieur, la pièce 1000; 2000 comporte une première barrette 101 inscrite dans une première enveloppe géométrique, et un premier brin 11 dont une première chambre 21 est dimensionnée pour recevoir la première barrette 101, et cette pièce 1000; 2000 comporte une deuxième barrette 102 inscrite dans une deuxième enveloppe géométrique différente de la première enveloppe géométrique, et un deuxième brin 12 dont une deuxième chambre 22 est dimensionnée pour recevoir la deuxième barrette 102 mais non la première barrette 101, la première chambre 21 ne pouvant recevoir la deuxième barrette 102, comme illustré dans un exemple particulier sur les figures 15 et 16. Comportant des gorges disposées à des endroits différents. D'autres différenciations sont possibles : par le diamètre des barrettes, par la forme de leur section (carrée, triangulaire, hexagonale, ou autre). Cet agencement particulier apporte un frein aux contrefaçons.

Il est aussi possible, par un tel montage différencié, de concevoir des bracelets pour gauchers.

L'invention concerne plus particulièrement une montre 1000 comportant un tel bracelet 100, agencée pour recevoir au niveau de premières cornes une première barrette 101, et au niveau de deuxièmes cornes une deuxième barrette 102, de façon à distinguer un premier brin 11 supérieur agencé pour être attaché au niveau des premières cornes, et un deuxième brin inférieur 12 agencé pour être attaché au niveau des deuxièmes cornes.

L'invention concerne plus particulièrement un bijou 2000 comportant un tel bracelet 100, et qui peut naturellement comporter tous les arrangements exposés ci-dessus, et est notamment agencé pour recevoir au niveau de premières cornes une première barrette 101, et au niveau de deuxièmes cornes une deuxième barrette 102, de façon à distinguer un premier brin 11 supérieur agencé pour être attaché au niveau des premières cornes, et un deuxième brin inférieur 12 agencé pour être attaché au niveau des deuxièmes cornes.

## Revendications

1. Pièce (1000 ; 2000) d'horlogerie ou de bijouterie comportant au moins une barrette, et comportant un bracelet (100) amovible, comportant au moins un brin (1) agencé pour être assemblé avec une barrette de montre ou de bijou, ladite barrette étant inscrite dans une enveloppe géométrique de profil donné et de dimensions données, ledit bracelet (100) comportant, à l'extrémité dudit au moins un brin (1), une chambre (2) de profil et de dimensions complémentaires audit profil donné et auxdites dimensions données et agencée pour le logement d'une dite barrette, ladite chambre (2) comportant une ouverture latérale (3) sur un premier côté dudit brin (1) pour l'introduction ou l'extraction de ladite barrette, ledit brin (1) comportant un linguet (4) mobile selon une direction longitudinale (DL) dudit brin (1) à l'encontre d'un moyen de rappel élastique (5) et comportant encore un poussoir (6) de commande dudit linguet (4), ledit poussoir (6) étant mobile selon une direction transversale (DT) sensiblement perpendiculaire à ladite direction longitudinale (DL) et selon l'épaisseur dudit brin (1), et comportant un premier profil (7) agencé pour coopérer avec un second profil (8) que comporte ledit linguet (4) pour la transformation d'un mouvement transversal dudit poussoir (6) en un mouvement longitudinal dudit linguet (4), et ledit bracelet (100) comportant un moyen d'obturation (9) agencé sur ledit premier côté pour retenir ledit poussoir (6) dans l'épaisseur dudit brin (1), **caractérisée en ce que** ladite pièce (1000 ; 2000) comporte une première barrette (101) inscrite dans une première dite enveloppe géométrique, et un premier brin (11) dont une première chambre (21) est dimensionnée pour recevoir ladite première barrette (101), et **en ce que** ladite pièce (1000 ; 2000) comporte une deuxième barrette (102) inscrite dans une deuxième dite enveloppe géométrique différente de ladite première enveloppe géométrique, et un deuxième brin (12) dont une deuxième chambre (22) est dimensionnée pour recevoir ladite deuxième barrette (102) mais non ladite première barrette (101), ladite première chambre (21) ne pouvant recevoir ladite deuxième barrette (102).

2. Pièce (1000 ; 2000) selon la revendication 1, **caractérisée en ce que** ledit moyen d'obturation (9) comporte une lèvre surmoulée (10) en matériau souple agencée pour enfermer à demeure ledit poussoir (6) dans l'épaisseur dudit brin (1).

3. Pièce (1000 ; 2000) selon la revendication 2, **caractérisée en ce que** ladite lèvre surmoulée (10) est agencée pour enfermer à demeure ledit moyen de rappel élastique (5) dans l'épaisseur dudit brin (1).

4. Pièce (1000 ; 2000) selon la revendication 2 ou 3, **caractérisée en ce que** ladite lèvre surmoulée (10) est agencée pour enfermer à demeure ledit linguet (4) dans l'épaisseur dudit brin (1).

5. Pièce (1000 ; 2000) selon l'une des revendications 2 à 4, **caractérisée en ce que** ladite lèvre surmoulée (10) est monobloc avec ledit brin (1).

6. Pièce (1000 ; 2000) selon l'une des revendications 1 à 5, **caractérisée en ce que** ledit poussoir (6) comporte des moyens d'arrêt (69) agencés pour coopérer en appui de butée avec ledit moyen d'obturation (9).

7. Pièce (1000 ; 2000) l'une des revendications 1 à 6, **caractérisée en ce que** ladite chambre (2) est séparée de ladite ouverture (3) par au moins un cran (30) ménagé dans une paroi souple de ladite chambre (2) ou porté par une lèvre flexible (24) délimitant un côté de ladite chambre (2).

8. Pièce (1000 ; 2000) selon l'une des revendications 1 à 7, **caractérisée en ce que** ledit linguet (4) forme un tiroir mobile seulement selon ladite direction longitudinale (DL) dans une chape d'un insert (40) que comporte ledit bracelet (100).

9. Pièce (1000 ; 2000) selon la revendication 8, **caractérisée en ce que** ladite chape dudit insert (40) comporte, s'étendant selon ladite direction transversale (DT), des moyens de guidage transversal (46) agencés pour guider la course de moyens de guidage complémentaire (66) que comporte ledit poussoir (6).

10. Pièce (1000 ; 2000) selon la revendication 8 ou 9, **caractérisée en ce que** ledit moyen de rappel élastique (5) est enfermé entre une paroi (41) de ladite chape dudit insert (40) et une face d'appui (42) dudit linguet (4).

11. Pièce (1000 ; 2000) selon l'une des revendications 8 à 10, **caractérisée en ce que** ladite chambre (2) est ménagée dans l'épaisseur de ladite chape dudit insert (40).

12. Pièce (1000 ; 2000) selon les revendications 7 et 11, **caractérisée en ce que** ladite chape dudit insert (40) comporte au moins une dite lèvre flexible (24).

13. Pièce (1000 ; 2000) selon l'une des revendications 1 à 12, comportant au niveau de premières cornes une dite première barrette (101), et au niveau de deuxièmes cornes une dite deuxième barrette (102), de façon à distinguer un premier brin (11) supérieur agencé pour être attaché au niveau desdites premières cornes, et un deuxième brin inférieur (12) agencé pour être attaché au niveau desdites deuxièmes cornes, **caractérisée en ce que** ladite pièce est une montre (1000).

14. Pièce (1000 ; 2000) selon l'une des revendications 1 à 12, comportant au niveau de premières cornes une dite première barrette (101), et au niveau de deuxièmes cornes une dite deuxième barrette (102), de façon à distinguer un premier brin (11) supérieur agencé pour être attaché au niveau desdites premières cornes, et un deuxième brin inférieur (12) agencé pour être attaché au niveau desdites deuxièmes cornes, **caractérisée en ce que** ladite pièce est un bijou (2000).

## Patentansprüche

1. Uhren- oder Schmuckkomponente (1000; 2000), umfassend mindestens einen Steg, und umfassend ein abnehmbares Armband (100) mit mindestens einem Strang (1), der dazu vorgesehen ist, mit einem Uhren- oder Schmucksteg montiert zu werden, wobei der Steg in eine geometrische Umhüllung mit bestimmtem Profil und bestimmten Abmessungen eingeschlossen ist, das Armband (100) am Ende des mindestens einen Strangs (1) eine Kammer (2) umfasst, deren Profil und Abmessungen zu dem bestimmten Profil und den bestimmten Abmessungen komplementär sind und die zur Aufnahme eines Stegs angeordnet ist, und die Kammer (2) eine seitliche Öffnung (3) auf einer ersten Seite des Strangs (1) zum Einführen oder Herausziehen des Stegs aufweist, wobei der Strang (1) einen Feststeller (4) aufweist, der in einer Längsrichtung (DL) des Strangs (1) gegen ein elastisches Rückstellmittel (5) beweglich ist, und ferner einen Drücker (6) zum Steuern des Feststellers (4) aufweist, wobei der Drücker (6) in einer Querrichtung (DT) im Wesentlichen senkrecht zur Längsrichtung (DL) und entlang der Dicke des Strangs (1) beweglich ist, und ein erstes Profil (7) aufweist, das so angeordnet ist, dass es mit einem zweiten Profil (8) zusammenwirkt, das der Feststeller (4) umfasst, um eine Querbewegung des Drückers (6) in eine Längsbewegung des Feststellers (4) umzuwandeln, und wobei das Armband (100) ein auf der ersten Seite angeordnetes Verschlussmittel (9) umfasst, um den Drücker (6) in der Dicke des Strangs (1) zu halten, **dadurch gekennzeichnet, dass** die Komponente (1000; 2000) einen ersten in einer ersten geometrischen Umhüllung eingeschlossenen Steg (101) umfasst, und einen ersten Strang (11), dessen erste Kammer (21) so bemessen ist, dass sie den ersten Steg (101) aufnimmt, und dadurch, dass die Komponente (1000; 2000) einen zweiten Steg (102) umfasst, der in eine zweite geometrische Umhüllung eingeschlossen ist, die sich von der ersten geometrischen Umhüllung unterscheidet, und einen zweiten Strang (12), dessen zweite Kammer (22) so bemessen ist, dass sie den zweiten Steg (102), aber nicht den ersten Steg (101) aufnimmt, wobei die erste Kammer (21) nicht den zweiten Steg (102) aufnehmen kann.

2. Komponente (1000; 2000) nach Anspruch 1, **dadurch gekennzeichnet, dass** das Verschlussmittel (9) eine aufgeformte Lippe (10) aus flexiblem Material umfasst, die so angeordnet ist, dass sie den Drücker (6) in der Dicke des Strangs (1) dauerhaft umschließt.

3. Komponente (1000; 2000) nach Anspruch 2, **dadurch gekennzeichnet, dass** die aufgeformte Lippe (10) so angeordnet ist, dass sie das elastische Rückstellmittel (5) in der Dicke des Strangs (1) dauerhaft umschließt.

4. Komponente (1000; 2000) nach Anspruch 2 oder 3, **dadurch gekennzeichnet, dass** die aufgeformte Lippe (10) so angeordnet ist, dass sie den Feststeller (4) innerhalb der Dicke des Strangs (1) dauerhaft umschließt.

5. Komponente (1000; 2000) nach einem der Ansprüche 2 bis 4, **dadurch gekennzeichnet, dass** die aufgeformte Lippe (10) mit dem Strang (1) einstückig ausgebildet ist.

6. Komponente (1000; 2000) nach einem der Ansprüche 1 bis 5, **dadurch gekennzeichnet, dass** der Drücker (6) Arretiermittel (69) umfasst, die so angeordnet sind, dass sie mit den Verschlussmitteln (9) anschlagend zusammenwirken.

7. Komponente (1000; 2000) nach einem der Ansprüche 1 bis 6, **dadurch gekennzeichnet, dass** die Kammer (2) von der Öffnung (3) durch mindestens einen Unterschnitt (30) getrennt ist, der in einer flexiblen Wand der Kammer (2) vorgesehen ist oder von einer flexiblen Lippe (24) getragen wird, die eine Seite der Kammer (2) begrenzt.

8. Komponente (1000; 2000) nach einem der Ansprüche 1 bis 7, **dadurch gekennzeichnet, dass** der Feststeller (4) eine nur in der Längsrichtung (DL) bewegliche Lade in einer Gabel eines Einsatzes (40) bildet, den das Armband (100) umfasst.

9. Komponente (1000; 2000) nach Anspruch 8, **dadurch gekennzeichnet, dass** die Gabel des Einsatzes (40) in der Querrichtung (DT) verlaufende Querführungsmittel (46) aufweist, die so angeordnet sind, dass sie den Weg von komplementären Führungsmitteln (66) führen, die der Drücker (6) aufweist.

10. Komponente (1000; 2000) nach Anspruch 8 oder 9, **dadurch gekennzeichnet, dass** das elastische Rückstellmittel (5) zwischen einer Wand (41) der Gabel des Einsatzes (40) und einer Auflagefläche (42) des Feststellers (4) eingeschlossen ist.

11. Komponente (1000; 2000) nach einem der Ansprüche 8 bis 10, **dadurch gekennzeichnet, dass** die Kammer (2) in der Dicke der Gabel des Einsatzes (40) ausgebildet ist.

12. Komponente (1000; 2000) nach den Ansprüchen 7 und 11, **dadurch gekennzeichnet, dass** die Gabel des Einsatzes (40) mindestens eine flexible Lippe (24) umfasst.

13. Komponente (1000; 2000) nach einem der Ansprüche 1 bis 12, umfassend einen ersten Steg (101) bei ersten Hörnern und einen zweiten Steg (102) bei zweiten Hörnern, um einen ersten oberen Strang (11), der so angeordnet ist, dass er an den ersten Hörnern befestigt werden kann, und einen zweiten unteren Strang (12), der so angeordnet ist, dass er an den zweiten Hörnern befestigt werden kann, zu unterscheiden, **dadurch gekennzeichnet, dass** das die Komponente eine Uhr (1000) ist.

14. Komponente (1000; 2000) nach einem der Ansprüche 1 bis 12, umfassend einen ersten Steg (101) bei ersten Hörnern und einen zweiten Steg (102) bei zweiten Hörnern, um einen ersten oberen Strang (11), der so angeordnet ist, dass er an den ersten Hörnern befestigt werden kann, und einen zweiten unteren Strang (12), der so angeordnet ist, dass er an den zweiten Hörnern befestigt werden kann, zu unterscheiden, **dadurch gekennzeichnet, dass** die Komponente ein Schmuckstück (2000) ist.

## Claims

1. Timepiece or piece of jewellery (1000; 2000) comprising at least one bar, and comprising a removable bracelet (100) including at least one bracelet portion (1) arranged to be assembled with a watch or jewellery bar, said bar being inscribed within a geometric envelope of given profile and given dimensions, said bracelet (100) including, at the end of said at least one bracelet portion (1), a chamber (2) of complementary profile and dimensions to said given profile and to said given dimensions and arranged for housing a said bar, said chamber (2) including a lateral opening (3) on a first side of said bracelet portion (1) for the insertion or removal of said bar, said bracelet portion (1) including a tongue (4) movable in a longitudinal direction (DL) of said bracelet portion (1) against an elastic return means (5) and further including a pusher (6) for controlling said tongue (4), said pusher (6) being movable in a transverse direction (DT) substantially perpendicular to said longitudinal direction (DL) and along the depth of said bracelet portion (1), and including a first profile (7) arranged to cooperate with a second profile (8) of said tongue (4) to transform a transverse motion of said pusher (6) into a longitudinal motion of said tongue (4), and said bracelet (100) including a closure means (9) arranged on said first side for retaining said pusher (6) in the depth of said bracelet portion (1), **characterized in that** said timepiece or piece of jewellery (1000; 2000) includes a first bar (101) inscribed within a first said geometric envelope, and a first bracelet portion (11) whose first chamber (21) is sized to receive said first bar (101), and **in that** said timepiece or piece of jewellery (1000; 2000) includes a second bar (102) inscribed within a second said geometric envelope different from said first geometric envelope, and a second bracelet portion (12) whose second chamber (22) is sized to receive said second bar (102) but not said first bar (101), said first chamber (21) being unable to receive said second bar (102).

2. Timepiece or piece of jewellery (1000; 2000) according to claim 1, **characterized in that** said closure means (9) includes an overmoulded lip (10) made of flexible material arranged to permanently confine said pusher (6) in the depth of said bracelet portion (1).

3. Timepiece or piece of jewellery (1000; 2000) according to claim 2, **characterized in that** said overmoulded lip (10) is arranged to permanently confine said elastic return means (5) in the depth of said bracelet portion (1).

4. Timepiece or piece of jewellery (1000; 2000) according to claim 2 or 3, **characterized in that** said overmoulded lip (10) is arranged to permanently confine said tongue (4) in the depth of said bracelet portion (1).

5. Timepiece or piece of jewellery (1000; 2000) according to one of claims 2 to 4, **characterized in that** said overmoulded lip (10) is in one piece with said bracelet portion (1).

6. Timepiece or piece of jewellery (1000; 2000) according to one of claims 1 to 5, **characterized in that** said pusher (6) includes stop means (69) arranged to cooperate in abutment with said closure means (9).

7. Timepiece or piece of jewellery (1000; 2000) according to one of claims 1 to 6, **characterized in that** said chamber (2) is separated from said opening (3) by at least one notch (30) arranged in a flexible wall of said chamber (2) or born by a flexible lip (24) delimiting one side of said chamber (2).

8. Timepiece or piece of jewellery (1000; 2000) according to one of claims 1 to 7, **characterized in that** said tongue (4) forms a slide movable only in said longitudinal direction (DL) in a clevis of an insert (40) comprised in said bracelet (100).

9. Timepiece or piece of jewellery (1000; 2000) according to claim 8, **characterized in that** said clevis of said insert (40) includes, extending in said transverse direction (DT), transverse guide means (46) arranged to guide the travel of complementary guide means (66) comprised in said pusher (6).

10. Timepiece or piece of jewellery (1000; 2000) according to claim 8 or 9, **characterized in that** said elastic return means (5) is confined between a wall (41) of said clevis of said insert (40) and a bearing face (42) of said tongue (4).

11. Timepiece or piece of jewellery (1000; 2000) according to one of claims 8 to 10, **characterized in that** said chamber (2) is arranged in the depth of said clevis of said insert (40).

12. Timepiece or piece of jewellery (1000; 2000) according to claims 7 and 11, **characterized in that** said clevis of said insert (40) includes at least one said flexible lip (24).

13. Timepiece or piece of jewellery (1000; 2000) according to one of claims 1 to 12, including a said first bar (101) on first horns and a said second bar (102) on second horns, so as to distinguish between a first upper bracelet portion (11) arranged to be attached to said first horns, and a second lower bracelet portion (12) arranged to be attached to said second horns, **characterized in that** said piece is a watch (1000).

14. Timepiece or piece of jewellery (1000; 2000) according to one of claims 1 to 12, including a said first bar (101) on first horns and a said second bar (102) on second horns, so as to distinguish between a first upper bracelet portion (11) arranged to be attached to said first horns, and a second lower bracelet portion (12) arranged to be attached to said second horns, **characterized in that** said piece is a piece of jewellery (2000).
